# EUROPÄISCHE PATENTSCHRIFT

(11) **EP 0 183 931 B1**
(45) Veröffentlichungstag und Bekanntmachung des Hinweises auf die Patenterteilung: **04.03.1992**
(21) Anmeldenummer: 85112005.5
(22) Anmeldetag: 23.09.1985
(51) Int. Cl.: H01H 3/36

(54) **Vorrichtung zur Fernbedienung eines elektrischen Schalters oder dergleichen**
Remote control device for an electrical switch or a similar device
Dispositif de commande à distance d'un interrupteur électrique ou d'un appareil semblable

(30) Priorität: 06.12.1984 US 678719
(43) Veröffentlichungstag der Anmeldung: 11.06.1986
(73) Patentinhaber: SIEMENS AKTIENGESELLSCHAFT, 80333 München (DE)
(72) Erfinder: Samples, Billy G., Tucker, GA 30084 (US); Newton, Ralph L., Tucker, GA 30084 (US); Kaufman, Steven A., Decatur, GA 30033 (US)

(56) Entgegenhaltungen:
- CH-A- 335 740
- US-A- 2 389 220
- US-A- 2 930 940
- US-A- 3 501 975
- US-A- 4 419 549

## Beschreibung

Die Erfindung bezieht sich auf eine Vorrichtung zur Fernbedienung eines elektrischen Schalters oder dergleichen, wie im Oberbegriff des Anspruchs 1 angegeben.

Eine solche Vorrichtung ist durch die US-A-4 419 549 bekannt geworden. Bei der bekannten Vorrichtung befinden sich der Schalter und die ihm zugeordnete innere Betätigungseinrichtung in einem mit einer Fronttür versehenen Schaltschrank. Ein Gehäuse der Hauptbedienungseinrichtung ist neben der Öffnungsseite der Schaltschranktür an der Front des Schaltschrankes befestigt und trägt die äußere Handhabe. Im Gehäuse der Hauptbetätigungseinrichtung ist das Hebelgetriebe angeordnet, das sich durch die Schaltschrankfront ins Innere des Schaltschrankes erstreckt. Von dort führt das biegsame Übertragungsglied zur inneren Betätigungseinrichtung, die ein drehbar gelagertes Teil zum Ein- und Ausschalten des Schalters aufweist. Das biegsame Übertragungsglied ermöglicht eine Anordnung der Hauptbetätigungseinrichtung und der inneren Betätigungseinrichtung ohne starre räumliche Beziehung. Durch die gemäß Art. 54 Abs.3 EPÜ zum Stand der Technik gehörende EP-A-0 176 066 ist es ferner bekannt geworden, als Zwischenglied zwischen dem biegsamen Übertragungsglied und dem Schalter einen zu der inneren Betätigungseinrichtung gehörenden, geradlinig verschiebbar geführten Schieber vorzusehen, der eine als Betätigungsglied des Schalters dienende Handhabe erfaßt.

Ferner ist bereits eine Vorrichtung zum Betätigen einer als Wippe ausgebildeten Handhabe eines Schalters bekannt. Diese Vorrichtung besteht aus einer mit dem Schalter verbundenen Grundplatte und einem auf der Grundplatte verschiebbaren Schlitten, der zur Mitnahme der Handhabe ausgebildet ist. Eine Einrichtung zur Fernbedienung des Schlittens ist nicht vorgesehen (US-A-3 358 094).

Zur Sicherheit des Bedienungspersonals kann es erforderlich sein, den Zugang zu einem den Schalter aufnehmenden Gehäuse so lange zu sperren, wie der Schalter eingeschaltet ist und somit unter Spannung stehende Teile vorhanden sind, deren Berührung gefährlich ist. Hierzu ist es bekannt, in Abhängigkeit von einer Hauptbetätigungseinrichtung eine Verriegelungseinrichtung durch eine Stange zu betätigen. Ferner können mehrere Schaltgeräte gegenseitig durch ein biegsames Übertragungsglied gegen gleichzeitige Einschaltung gesperrt werden (US-A-2 930 940).

Der Erfindung liegt die Aufgabe zugrunde, eine Vorrichtung der eingangs genannten Art so auszubilden, daß mittels nur einer äußeren Hauptbetätigungseinrichtung wahlweise ein weiterer Schalter oder eine Verriegelungseinrichtung für eine Tür eines den Schalter enthaltenden Gehäuses betätigbar ist, wobei die räumliche Zuordnung zwischen der Hauptbetätigungseinrichtung und dem weiteren Schalter bzw. der Verriegelungseinrichtung in weiten Grenzen unabhängig wählbar ist.

Die gestellte Aufgabe wird erfindungsgemäß durch die im kennzeichnenden Teil des Patentanspruchs 1 angegebene Ausbildung gelöst.

Mehrere Ausführungsbeispiele der Erfindung sind in der Zeichnung dargestellt. Es zeigen:
- Fig. 1: eine Seitenansicht einer Vorrichtung zur Fernbedienung eines elektrischen Schalters, mit einer Hauptbetätigungs- und einer inneren Betätigungseinrichtung etwa der durch die US-A-4 419 549 bekanntgewordenen Art, jedoch angepaßt an einen Schalter mit schwenkbarer Handhabe durch Verwendung eines geradlinig verschiebbar geführten Schlittens.
- Fig. 2: eine Seitenansicht einer Vorrichtung wie in Fig. 1, jedoch zusätzlich mit einer von der inneren Betätigungseinrichtung ausgehenden Verriegelungseinrichtung.
- Fig. 3: eine Seitenansicht einer Vorrichtung wie in Fig. 1, jedoch mit einer von der Hauptbetätigungseinrichtung ausgehenden Verriegelungseinrichtung.
- Fig. 4: eine Seitenansicht einer Vorrichtung wie in Fig. 1, jedoch mit einer mit der inneren Betätigungseinrichtung gekoppelten weiteren Betätigungseinrichtung für einen weiteren elektrischen Schalter.

In Fig. 1 ist eine Hauptbetätigungseinrichtung generell mit 10 bezeichnet, die auf einer Wand 12 angeordnet ist. Die Wand 12 kann zu einem üblichen Blechgehäuse gehören, beispielsweise einem elektrischen Geräte enthaltenden Schaltschrank oder dergleichen.

Die Hauptbetätigungseinrichtung 10 weist einen ortsfesten Teil 14, ein Hebelgetriebe 16 und eine äußere Handhabe 18 auf.

Ein flexibles Zug- Druckelement 20 einer Einrichtung zum Übertragen von Längsbewegungen, nachfolgend Übertragungsglied genannt, ist an einem Arm des Hebelgetriebes 16 durch ein geeignetes Element 24 befestigt. Eine zum Übertragungsglied gehörende Führungshülle 21 für das Zug- Druckelement 20 ist an einem ortsfesten Teil der Hauptbetätigungseinrichtung mittels einer Schelle 26 festgelegt.

Das Übertragungsglied 20, 21 erstreckt sich zu einem beliebig räumlich entfernt von der Hauptbetätigungseinrichtung 10 angeordneten elektrischen Apparat 32, beispielsweise einem gekapselten elektrischen Leistungsschalter, der ein als Handhabe ausgebildetes Betätigungsglied 34 aufweist, mit der der Schalter 32 ein- oder ausgeschaltet beziehungsweise zurückgesetzt werden kann, wenn er geschaltet worden ist.

Eine innere Betätigungseinrichtung ist als Ganzes mit 36 bezeichnet und weist ein ortsfestes Teil 38 auf, das mittels Schrauben 40, 42 an der Kapselung des Schalters 32 befestigt ist.

An dem ortsfesten Teil 38 der inneren Betätigungseinrichtung 36 ist ein Schlitten 44 mittels Nieten 46, 48 verschiebbar angeordnet. Der Schlitten 44 umgreift in einer seitlichen Öffnung das Betätigungsglied 34, so daß diese bei einer aufwärts- und abwärtsgehenden Bewegung des Schlittens 44 entsprechend der ihr eigenen Bewegungsart für eine Schalthandlung betätigt wird.

An einer Lippe 39 am unteren Ende des ortsfesten Teils 38 der inneren Betätigungseinrichtung 36 ist die Führungshülle 21 des Übertragungsgliedes befestigt. Das zugeordnete Ende des Zug- Druckelementes 20 greift an einer zur Lippe 39 des ortsfesten Teils 38 korrespondierenden Lippe 45 des Schlittens 44 an.

Bei einer Bewegung der äußeren Handhabe 18 aus der dargestellten Stellung nach unten, bewegt sich das Hebelgetriebe 16 so, daß das mit ihm verbundene Ende des Zug- Druckelementes 20 eine Aufwärtsbewegung ausführt. Entsprechend wird das andere Ende des Zug- Druckelementes 20 abwärts bewegt und nimmt den Schlitten 44 in gleicher Richtung mit. Der Schlitten 44 nimmt seinerseits das Betätigungsglied 34 mit nach unten. Sobald die äußere Handhabe 18 und der Schlitten 44 jeweils die untere Stellung erreicht haben, ist der Schalter 32 ausgeschaltet. In der unteren- oder auch -AUS- Stellung der äußeren Handhabe 18 kann eine Tür (52, Fig. 2 und Fig. 3) des Schaltschrankes, zu dem die Wand 12 gehört, gefahrlos geöffnet werden, da mit dem Ausschalten des Schalters 32 die Einrichtung des Schaltschrankes spannungslos geworden ist.

Das in Fig. 2 gezeigte Ausführungsbeispiel weist die gleiche Ausbildung auf, wie die Vorrichtung nach Fig. 1, und besitzt zusätzlich eine Verriegelungseinrichtung, die mit der inneren Betätigungseinrichtung 36 durch eine weitere Übertragungseinrichtung gekoppelt ist. Für der Fig. 1 entsprechende Teile sind in der Fig. 2 die gleichen Bezugszeichen eingetragen.

Der ortsfeste Teil der inneren Betätigungseinrichtung 36 ist mit einer verlängerten Lippe 39 versehen, an welcher eine Führungshülle 30 der weiteren Übertragungseinrichtungen befestigt ist.

Der Schlitten 44 der inneren Betätigungseinrichtung 36 ist mit einer zur Lippe 39 korrespondierenden verlängerten Lippe 45 versehen, an der ein flexibles Zug- Druckelement 22 des weiteren Übertragungsgliedes mittels einer Verschraubung, wie dargestellt, befestigt ist.

Beim Anheben der äußeren Handhabe 18 wird auf das Zug- Druckelement 20 ein Druck ausgeübt, unter dem sich der Schlitten 44 der inneren Betätigungseinrichtung 36 aufwärts bewegt, wodurch der Schalter 32 eingeschaltet wird.

Auf seinem Weg nach oben nimmt der Schlitten 44 das zugeordnete Ende des Zug- Druckelementes 22 mit, das sich an seinem anderen Ende entsprechend abwärts bewegt. Das Zug- Druckelement 22 schwenkt bei dieser Aufwärtsbewegung einen Riegel 60 im Uhrzeigersinn, so daß dessen freies Ende 61 als Vaterteil in ein als Mutterteil ausgebildetes Gegenelement 50 eingreift, das mit der Tür 52 fest verbunden ist. Der Eingriff verhindert ein Öffnen der Tür 52 bei nunmehr eingeschaltetem Schalter 32. Umgekehrt gibt der Riegel 60 die Tür 52 frei, wenn der Schalter 32 durch eine Abwärtsbewegung des Schlittens 44 ausgeschaltet wird.

Auch das Ausführungsbeispiel nach Fig. 3 weist die anhand der Fig. 1 erläuterte grundsätzliche Gestaltung auf. Soweit Übereinstimmung besteht, sind auch hier die gleichen Bezugszeichen wie in Fig. 1 verwendet.

Außer dem Zug- Druckelement 20 ist am Hebelgetriebe 16 ein Zug- Druckelement 23 einer weiteren Übertragungseinrichtung befestigt. Zu dieser gehört eine Führungshülle 31, die gemeinsam mit der Führungshülle 21 durch die Schelle 26 am ortsfesten Teil 14 der Hauptbetätigungseinrichtung 10 gehalten ist.

Das freie Ende der Führungshülle 31 des weiteren Übertragungsgliedes ist an einem ortsfesten Halter 54 mittels einer Verschraubung 58 befestigt. Der Halter 54 ist seinerseits an einem Rahmen oder einem Ständer des Schaltschrankes befestigt und benachbart einer Schaltschranktür angeordnet, die, wie die Schaltschranktür in Fig. 2, das Bezugszeichen 52 trägt.

Ebenso wie an der Tür nach Fig. 2 ist an der Tür 52 in Fig. 3 ein Gegenelement angeordnet, das gleich dem Gegenelement nach Fig. 2 ist und deshalb mit dem gleichen Bezugszeichen 50, wie dieses, versehen ist. Wenn der Schalter 32 eingeschaltet werden soll, ist die Tür 52 geschlossen. In dieser Stellung fluchtet eine Ausnehmung im Gegenelement 50 mit dem zugeordneten Ende 27 des Zug- Druckelementes 23. Bei einer Bewegung der äußeren Handhabe 18 aus der Stellung -AUS- nach oben in eine Stellung -EIN- drückt das Hebelgetriebe 16 die beiden an ihm befestigten Zug- Druckelemente 20, 23 nach unten.

Durch die ihm von der Handhabe 18 erteilte Bewegung verschiebt das Zug- Druckelement 20 den Schlitten 44 nach oben, wodurch die Schalterhandhabe 34 in ihre -EIN- Stellung gekippt wird. Gleichzeitig bewegt sich das dem Halter 54 zugeordnete Ende des Zug- Druckelementes 23 aus seiner Führungshülle 31 heraus und greift verriegelnd in die mit ihm fluchtende Ausnehmung des Gegenelementes 50 ein. Nach nunmehr eingeschalteten Schalter 32 kann die Tür 52 nicht mehr geöffnet werden.

Die Ausführung nach Fig. 4 unterscheidet sich von der Vorrichtung nach Fig. 1 dadurch, daß neben dem Schalter 32 ein weiterer Schalter 62 vorgesehen ist.

Die beiden Schalter 32, 62 sind durch ein weiteres Übertragungsglied gekoppelt, das ein Zug- Druckelement 63 und eine dieses umgebende Führungshülle 64 aufweist.

Der Schalter 62 ist bevorzugt mit einer der inneren Betätigungseinrichtung 32 gleichen Betätigungseinrichtung versehen, die das Bezugszeichen 66 trägt.

Das Zug- Druckelement 63 des Übertragungsgliedes 63, 64 ist an einem Ende an der korrespondierenden Lippe 45 des Schlittens 44 befestigt. Das zugeordnete Ende der Führungshülle 64 liegt an der Lippe 39 fest.

Die dem Schalter 62 zugeordneten Enden des Übertragungsgliedes 63, 64 sind an der zum Schalter 62 gehörenden Betätigungseinrichtung in gleicher Weise befestigt, wie das Übertragungsglied 20, 21 an der inneren Betätigungseinrichtung 36 nach Fig. 1.

Bei einer Aufwärtsbewegung der äußeren Handhabe 18 schiebt das Zug- Druckglied 20 den Schlitten 44 der inneren Betätigungseinrichtung 36 nach oben, wodurch der Schalter 32 eingeschaltet wird.

Zugleich mit der Bewegung des Schlittens 44 nach oben zieht das an ihm befestigte Zug- Druckelement 63 den Schlitten der Betätigungseinrichtung 66 nach unten, wodurch der Schalter 62 ausgeschaltet wird. Umgekehrt wird bei einer Abwärtsbewegung der äußeren Handhabe 18 und damit des Schlittens 44 der Schalter 32 ausgeschaltet und der Schalter 62 eingeschaltet.

Das offenbarte System ermöglicht eine Fernbetätigung mindestens eines in einem Schaltschrank oder dergleichen angeordneten Schalters von einer weitgehend frei wählbaren Stelle aus und ermöglicht ferner eine örtlich weitgehend variable Anordnung des Schalters im Schaltschrank. Darüber hinaus wird eine örtliche weitgehend beliebige Anordnung einer vom Schalter abhängigen Verriegelung im Schaltschrank ermöglicht.

## Patentansprüche

1. Vorrichtung zur Fernbedienung eines elektrischen Schalters oder dergleichen, mit einer unmittelbar am Schalter (32) angeordneten und zum Bewegen eines Betätigungsgliedes (34) des Schalters (32) vorgesehenen inneren Betätigungseinrichtung (36), von der sich ein Übertragungsglied zu einem Hebelgetriebe (16) erstreckt, das von einer äußeren Handhabe (18) betätigbar ist, die zusammen mit dem Hebelgetriebe (16) eine Hauptbetätigungseinrichtung (10) bildet, wobei die innere Betätigungseinrichtung (36) aus einem am Schalter (32) ortsfest angeordneten Teil (38) und einem am ortsfesten Teil (38) bewegbar angeordneten sowie das Betätigungsglied (34) erfassenden flexiblen Zug- Druckelement (20) des Übertragungsgliedes besteht, das von einer Führungshülle (21) umgeben und gemeinsam mit der Führungshülle (21) zum Übertragen von Längsbewegungen ausgebildet ist und wobei die Führungshülle (21) des Übertragungsgliedes einerseits an einem ortsfesten Teil der Hauptbetätigungseinrichtung (10) und andererseits am ortsfesten Teil (38) der inneren Betätigungseinrichtung (36) befestigt ist und das Zug- Druckelement (20) des Übertragungsliedes an seinem anderen Ende an einem Arm des Hebelgetriebes (16) der Hauptbetätigungseinrichtung (10) angreift, gekennzeichnet durch folgende Merkmale:
- an dem ortsfest angeordneten Teil (38) der inneren Betätigungseinrichtung (36) ist ein geradlinig verschiebbar geführter Schlitten (44) angeordnet, der mit einer seitlichen Öffnung das als Handhabe ausgebildete Betätigungsglied (34) des Schalters (32) übergreift;
- es ist ein zweites Übertragungsglied vorgesehen, das gleichfalls aus einem Zug- Druckelement (22, 23, 63) und einer dieses Element (22, 23, 63) umgebenden Führungshülle (30, 31 64) besteht;
- die Führungshülle (30, 31) des zweiten Übertragungsliedes ist einerseits entweder am ortsfesten Teil einer weiteren inneren Betätigungseinrichtung (66) oder an einem ortsfesten Teil einer Verriegelungseinrichtung (50, 60, 61; 50, 52, 54) befestigt, während das Zug- Druckelemenmt (22, 23, 63) des zweiten Übertragungsgliedes an seinem einen Ende mit einem Schlitten der weiteren inneren Betätigungseinrichtung (66) oder mit der Verriegelungseinrichtung (50, 52, 54; 50, 60, 61) verbunden ist;
- die Führungshülle (30, 31) des weiteren Übertragungsgliedes ist bei der Verbindung einerseits mit einer Verriegelungseinrichtung (50, 52, 54; 50, 60, 61) andererseits entweder am ortsfesten Teil (14) der Hauptbetätigungseinrichtung (10) oder an einer Lippe (39) des ortsfesten Teiles (38) der inneren Betätigungseinrichtung (36) befestigt und das zugehörige Ende des Zug- und Druckelementes (22, 23) des weiteren Übertragungsgliedes ist am Arm des Hebelgetriebes (16) der Hauptbetätigungseinrichtung (10) bzw. an einer Lippe (45) des Schlittens (44) der inneren Betätigungseinrichtung (36) befestigt;
- bei Verbindung der Führungshülle (64) des zweiten Übertragungsgliedes mit dem ortsfesten Teil einer weiteren inneren Betätigungseinrichtung (66) ist das anderen Ende der Führungshülle an der Lippe (39) des ortsfesten Teiles (38) der inneren Betätigungseinrichtung (36) befestigt, während das Zug- Druckelement (63) des zweiten Übertragungsgliedes mit der Lippe (45) des Schlittens (44) der inneren Betätigungseinrichtung (36) verbunden ist.

## Claims

1. A device for remote control of an electric switch or the like with an internal actuating device (36), arranged directly at the switch (32) and provided for moving an actuating element (34) of the switch (32), from which device a transfer element extends to a lever gearing (16), which is able to be actuated by an external handle (18), which, together with the lever gearing (16), forms a main actuating device (10), wherein the internal actuating device (36) consists of a part (38) arranged on the switch (32) in a fixed manner and a flexible compression-tension element (20) of the transfer element, movably arranged on the fixed part (38) and detecting the actuating element (34), which element (20) is surrounded by a guide cover (21) and together with the guide cover (21) is formed for transferring longitudinal motions and wherein the guide cover (21) of the transfer element is secured, on the one hand, to a fixed part of the main actuating device (10) and, on the other hand, to the fixed part (38) of the internal actuating device (36) and the compression-tension element (20) of the transfer element acts at its other end on an arm of the lever gearing (16) of the main actuating device (10), characterised by the following features:
- on the part (38) of the internal actuating device (36) arranged in a fixed manner there is arranged a slide (44) which is displaceably guided in a straight line, which slide engages with a lateral opening over the actuating element (34) of the switch (32) formed as a handle,
- a second transfer element is provided, which also consists of a compression-tension element (22,23,63) and a guide cover (30,31,64) surrounding this element (22,23,63);
- the guide cover (30,31) of the second transfer element is secured, on the one hand, either to the fixed part of a further internal actuating device (66) or to a fixed part of a locking device (50, 60, 61; 50, 52, 54) whilst the compression-tension element (22,23,63) of the second transfer element is connected at its one end to a slide of the further internal actuating device (66) or to the locking device (50,52,54;50,60,61);
- the guide cover (30,31) of the further transfer element is secured in the connection, on the one hand, with a locking device (50, 52, 54; 50, 60, 61) and, on the other hand, either to the fixed part (14) of the main actuating device (10) or to a lip (39) of the fixed part (38) of the internal actuating device (36) and the associated end of the compression-tension element (22,23) of the further transfer element is secured to the arm of the lever gearing (16) of the main actuating device (10) or to a lip (45) of the slide (44) of the internal actuating device (36);
- in the connection of the guide cover (64) of the second transfer element to the fixed part of a further internal actuating device (66), the other end of the guide cover is secured to the lip (39) of the fixed part (38) of the internal actuating device (36), whilst the compression-tension element (63) of the second transfer element is connected to the lip (45) of the slide (44) of the internal actuating device (36).

## Revendications

1. Dispositif pour télécommander un interrupteur électrique ou analogue, comportant un dispositif intérieur d'actionnement (36), qui est monté directement sur l'interrupteur (32) et qui est destiné à déplacer un organe d'actionnement (34) de l'interrupteur (32) et à partir duquel un organe de transmission s'étend jusqu'à un mécanisme à levier (16) qui peut être actionné par une poignée extérieure (18) qui forme, avec le mécanisme à levier (16), un dispositif principal d'actionnement (10), et dans lequel le dispositif intérieur d'actionnement (36) est constitué par une partie (38) montée fixe sur l'interrupteur (32) et un élément flexible de traction et de pression (20) de l'organe de transmission qui est monté de manière à être mobile sur la partie fixe (38) et détecte l'organe d'actionnement (34) et qui est entouré par une gaine de guidage (21) et est agencé, en commun avec la gaine de guidage (21), pour transmettre des déplacements longitudinaux, et dans lequel la gaine de guidage (21) de l'organe de transmission est fixée, d'une part, à une partie fixe du dispositif principal d'actionnement (19), et, d'autre part, à la partie fixe (38) du dispositif intérieur d'actionnement (36), et l'élément de traction et de compression (20) de l'organe de transmission attaque, au niveau de son autre extrémité, un bras du mécanisme à levier (16) du dispositif principal d'actionnement (10), remarquable par les caractéristiques suivantes :
- sur la partie fixe (38) du dispositif intérieur d'actionnement (36) est disposé un coulisseau (44) qui est déplaçable selon une trajetoire rectiligne et qui s'engage, par une ouverture latérale, par-dessus l'organe d'actionnement (34), réalisé sous la forme d'une poignée, de l'interrupteur (32);
- il est prévu un second organe de transmission, qui, de même, est constitué par un élément de traction et de pression (22,23,63) et par une gaine de guidage (30,31,64) entourant cet élément (22,23,63);
- la gaine de guidage (30,31) du second organe de transmission est fixée d'une part soit à la partie fixe d'un autre dispositif intérieur d'actionnement (66), soit à une partie fixe d'un dispositif de verrouillage (50,60,61; 50,52,54), tandis que l'organe de traction et de pression (22,23,63) du second organe de transmission est raccordé, par l'une de ses extrémités, à un coulisseau de l'autre dispositif intérieur d'actionnement (68) ou au dispositif de verrouillage (50,52,54; 50,60,61);
- la gaine de guidage (30,31) de l'autre organe de transmission est fixée, dans la liaison, d'une part, à un dispositif de verrouillage (50,52,54; 50,60,61), et, d'autre part, soit à la partie fixe (14) du dispositif principal d'actionnement (10), soit à un rebord (39) de la partie fixe (38) du dispositif intérieur d'actionnement (36), et l'extrémité associée de l'élément de traction et de pression (22,23) de l'autre organe de transmission est fixé au bras du mécanisme à levier (16) du dispositif principal d'actionnement (10) ou à un rebord (45) du coulisseau (44) du dispositif intérieur d'actionnement (36);
- lors de la liaison de la gaine de guidage (64) du second organe de transmission à la partie fixe d'un autre dispositif intérieur d'actionnement (66), l'autre extrémité de la gaine de guidage est fixée au rebord (39) de la partie fixe (38) du dispositif intérieur d'actionnement (36), tandis que l'élément de traction et de pression (63) du second organe de transmission est raccordé au rebord (45) du coulisseau (44) du dispositif intérieur d'actionnement (36).
